# FASCICULE DE BREVET EUROPEEN

(11) **EP 1 083 122 B1**
(45) Date de publication et mention de la délivrance du brevet: **26.11.2003**
(21) Numéro de dépôt: 00119742.5
(22) Date de dépôt: 09.09.2000
(51) Int. Cl.: B63B 3/14, B63B 9/06, B63B 43/00, E04B 1/92

(54) **Gabarits de tamponnage collés sur structures navales pour le passage de profilés de renfort structurel et procédé d'application**
Auf marine Strukturen aufgeklebte Verschlussformstücke zum Durchgang von Verstärkungsprofilen und Verfahren zum Anbringen derselben
Sealing fittings glued on naval structures for passage of structural reinforcement profiles and method of mounting

(30) Priorité: 10.09.1999 IT GE990110
(43) Date de publication de la demande: 14.03.2001
(73) Titulaire: IMPRESA MARINONI srl, 16152 Genova (IT)
(72) Inventeur: Ronco, Romeo, 16124 Genova (IT)
(74) Mandataire: Maritano Maello, Giovanna

(56) Documents cités:
- GB-A- 1 350 411
- US-A- 1 821 882
- US-A- 2 066 718
- US-A- 4 038 799

## Description

La présente invention concerne ensembles comprenant des structures navales et des gabarits de tamponnement collés sur ces structures navales pour le passage de profilés de renfort structurel, ainsi que le procédé relatif à l'application de ces gabarits sur les structures navales.

Dans les navires dont le développement est longitudinale, les tôles sont renforcées par des profilés structurels longitudinaux tels que des fers plats, en L, en bulbe, en T ou similaires.

Toutefois, les navires sont subdivisés en compartiments, raison pour laquelle il y a des cloisons qui coupent le navire dans le sens transversal, avec des structures métalliques qui doivent être traversées par des profilés de renfort structurel.

Pour maintenir la continuité des profilés, il faut percer des trous sur les structures métalliques, en correspondance des points de passage des profilés.

Mais lesdits trous dans les structures métalliques traversées doivent être recouverts, malgré le passage des profilés, afin de maintenir la continuité structurelle et rétablir la classe de la cloison, avec la résistance contre le feu et l'étanchéité prescrites.

Le recouvrement est effectué au moyen de gabarits de tamponnement.

Les gabarits de tamponnement sont des éléments métalliques plats qui recouvrent le trou qui a été percé afin de permettre le passage du profilé à travers la structure métallique traversée.

Selon la technique connue, les gabarits de tamponnement sont soudés sur les profilés de renfort structurel et les structures métalliques traversées.

Le principal inconvénient des gabarits appliqués selon la technique connue est dû au fait que, pour leur mise en oeuvre, ces gabarits doivent avant tout être pointés par un monteur mécanicien avec des points de soudure puis, dans un deuxième temps, un soudeur doit intervenir pour souder chaque gabarit sur la structure métallique traversée dont la surface doit être rétablie, au moyen d'un cordon de soudure continue.

Ceci représente le seul système connu pour obtenir un corps unique entre la structure métallique traversée et le profilé qui la traverse, afin que l'ensemble soit uni en respectant la continuité du profilé, tout en rétablissant les caractéristiques de la structure métallique traversée. Ledit système nécessite un emploi de main-d'oeuvre spécialisée très important, ce qui engendre une augmentation considérable des coûts.

Des autres inconvénients des gabarits connus sont dus au fait que leur épaisseur doit être égale à celle de la cloison du navire à bord duquel ils seront installés; par exemple: si la cloison a une épaisseur de 6 mm., l'épaisseur des gabarits connus doit elle aussi être de 6 mm. En outre, la superposition gabarit-cloison doit intéresser une surface considérable, par exemple prés de 30 mm.

Tous les inconvénients mentionnés comportent de considérables augmentations en termes de poids qui, à bord des navires, doivent toujours être évitées le plus possible.

Tous les inconvénients mentionnés ont été éliminés en adoptant les gabarits selon la présente invention et le procédé d'application correspondant.

Le but de la présente invention est de simplifier la mise en oeuvre des gabarits en rendant cette opération plus aisée et économique tout en obtenant l'avantage d'alléger aussi bien les gabarits de tamponnement que le matériau utilisé pour leur fixation.

Dans ce but, on a étudié l'utilisation d'un produit en mesure de remplacer les opérations de soudage des gabarits par un procédé d'encollage, nettement plus simple.

Pour atteindre le but envisagé, on a utilisé un produit connu sous la dénomination commerciale de ™NAVYCROSS M; il s'agit d'un matériau scellant, incombustible et élastique, constitué par un produit à un seul composant, à base de fibres.

Certains des nombreux avantages que l'on peut obtenir grâce à la présente invention sont les suivants.

La mise en oeuvre des gabarits est simplifiée et elle peut être effectuée même par des ouvriers non spécialisés, à condition qu'ils possèdent une certification délivrée par le Registre Naval.

Étant donné que les gabarits sont collés pratiquement sur toute la surface de contact avec les structures métalliques sur lesquelles ils sont appliqués, il est possible de réduire l'épaisseur des gabarits ainsi que la surface de superposition avec les structures métalliques, ce qui permet de réduire aussi bien le poids que les coûts.

Pour terminer, le fait que même le poids du matériau utilisé pour l'encollage est inférieur au poids des soudures, contribue à une ultérieure réduction des poids additionnels pour la mise en oeuvre des gabarits de tamponnement.

Les gabarits de tamponnement, selon la présente invention, peuvent être appliqués aussi bien sur les structures en acier, habituellement utilisées pour les navires marchands, que sur les structures en alliages légers qui sont, par contre, utilisées à bord des navires militaires. Il va de soi que plusieurs typologies de gabarits standardisés seront prévues, différentes en termes de forme et de dimensions, et qu'elles seront utilisées en fonction des nécessités.

Tous les avantages susdits et d'autres encore, apparaîtront évidents dans la description des figures suivantes, jointes uniquement à titre d'illustration et non pas limitatif dans lesquelles:
la fig. 1 illustre la disposition d'un gabarit en une unique pièce;
la fig. 2 illustre la disposition d'un gabarit en deux pièces;
la fig. 3 représente un exemple de scellage d'un gabarit en une unique pièce;
la fig. 4 représente une section selon le plan IV-IV du gabarit de la figure 3;
la fig. 5 représente un exemple de scellage d'un gabarit en deux pièces;
la fig. 6 représente une section selon le plan VI-VI du gabarit de la figure 5.

Dans les différentes figures, les éléments analogues ont été indiqués avec les mêmes symboles numériques.

Dans la figure 1, le chiffre 10 indique la structure métallique, ou tôle, devant être traversée par un profilé en T 11, qui constitue un renfort structurel de la tôle supérieure 12. Le gabarit 13 comprend une rainure spéciale 17, qui permet le passage du profilé 11.

Le gabarit 13 doit être appliqué contre la tôle 10, en correspondance du point de croisement avec le profilé 11.

Pour le montage, avant de présenter le gabarit 13, comme illustré dans la figure 4, on pose une couche 18 de matériau scellant sur la surface de la tôle, dans la zone prévue de superposition entre la tôle 10 et le gabarit 13.

Ensuite, on présente le gabarit 13, en effectuant une pression sur celui-ci, de sorte que la surface de la tôle 10 se colle déjà contre celle du gabarit 13.

Ensuite, on fixe plus solidement le gabarit 13 contre la tôle 10, au moyen de trois points de soudure 14, 15 et 16, dont deux points sur la partie supérieure du gabarit 13, des deux côtés du profilé 11, et le troisième point dans la partie inférieure du gabarit 13, en correspondance de l'extrémité de la rainure 17. Pour terminer, tout autour du périmètre du gabarit 13, on dépose, sur une seule des surfaces de la tôle 10, un cordon d'encollage 19, en correspondance de la tôle 10, ou structure métallique traversée, en correspondance du point de contact avec la tôle supérieure 12 et également le long du périmètre du profilé de renfort structurel 11, en correspondance du point de contact avec le gabarit 13.

Dans les figures 3 et 4, le profilé 11 a été représenté avec une forme en bulbe.

Dans les cas où la longueur des profilés de renfort structurel 11 devait rendre difficile l'introduction du gabarit 13 ou, de toute manière, lorsqu'on l'estime opportun, le gabarit 13 peut être réalisé en deux pièces 20, 21, comme illustré dans les figures 2, 5 et 6.

Dans ce cas, les points de soudure préventive sont au nombre de quatre, 22, 23, 24 et 25, dont le dernier est en correspondance de l'intersection entre le bord externe des deux pièces 20 et 21 du gabarit et la ligne d'union horizontale 26 entre ces deux pièces 20 et 21.

Comme on peut l'observer dans la figure 5, dans le cas d'un gabarit en deux pièces 20 et 21, le cordon d'encollage 19 s'étend également sur le tronçon 19' sur la ligne d'union horizontale 26 entre les deux pièces 20 et 21 en question.

Des essais ont été effectués avec un gabarit 13 ayant une épaisseur de 3 mm. et avec une superposition sur la tôle de 20 mm. seulement. Les gabarits 13 qui ont été appliqués avec le procédé selon la présente invention ont donné des résultats favorables aussi bien lors des essais au feu prescrits que lors des essais de vibration.

Pendant les essais au feu, le cordon 19 avait été positionné du côté non feu, c'est-à-dire dans la situation la plus défavorable.

La présente invention comprend toutes les variantes de détail et les modifications qui peuvent sembler évidentes à un technicien du secteur, qui ne sortent pas du cadre de la présente invention, mais sont comprises dans le cadre des revendications suivantes.

## Revendications

1. Ensemble comprenant des structures métalliques navales (10) et un gabarit de tamponnement (13, 20 et 21) pour le passage de profilés de renfort structurel (11) sur lesdites structures navales, ledit gabarit (13, 10, 21) équipé d'une rainure spéciale (17), apte à permettre le passage du profilé de renfort structurel (11), ce gabarit (13, 20 et 21) étant appliqué en adhérant parfaitement auxdites structures métalliques traversées (10), en correspondance du point de croisement avec le profilé de renfort structurel (11), **caractérisé par le fait que** le gabarit (13, 20, 21) est collé aux structures métalliques traversées (10) au moyen d'un matériau scellant, incombustible et élastique.

2. Ensemble selon la revendication 1, **caractérisé par le fait que** le matériau scellant, incombustible et élastique, est constitué par un produit à un seul composant à base de fibres, connu sous la dénomination commerciale de ™NAVYCROSS M.

3. Ensemble selon la revendication 1, **caractérisé par le fait que** l'épaisseur du gabarit (13, 20, 21) est de 3 mm. et que la superposition sur la structure métallique traversée (10) est de 20 mm.

4. Ensemble selon la revendication 1, **caractérisé par le fait que** le gabarit (13, 20, 21) est constitué par une seule pièce.

5. Ensemble selon la revendication 1, **caractérisé par le fait que** le gabarit (13, 20, 21) est constitué par deux pièces.

6. Procédé d'application du gabarit de tamponnement (13, 20 et 21) tel que défini dans la revendication 1, **caractérisé par le fait que**, avant de présenter le gabarit (13), on pose sur la surface de la structure métallique traversée (10), dans la zone prévue de superposition avec le gabarit (13), une couche (18) de matériau scellant, on présente le gabarit (13), en effectuant une pression sur celui-ci, puis on fixe plus solidement le gabarit (13) sur la structure métallique traversée (10) au moyen de points de soudure (14, 15 et 16; 22, 23, 24 et 25) et, pour terminer, tout autour du périmètre du gabarit (13) on dépose un cordon d'encollage (19).

7. Procédé selon la revendication 6, **caractérisé par le fait que** les points de soudure préventive (14, 15 et 16) sont au nombre de trois, dont deux dans la partie supérieure du gabarit (13), des deux côtés du profilé de renfort structurel (11) et le troisième dans la partie inférieure du gabarit (13), en correspondance de l'extrémité de la rainure (17).

8. Procédé selon la revendication 6, **caractérisé par le fait que** les points de soudure préventive sont au nombre de quatre (22, 23, 24 et 25), dont deux se trouvent dans la partie supérieure du gabarit (13) des deux côtés du profilé de renfort structurel (11), le troisième dans la partie inférieure du gabarit (13), en correspondance de l'extrémité de la rainure (17) et le quatrième en correspondance de l'intersection entre le bord externe des deux pièces (20 et 21) du gabarit et la ligne d'union horizontale (26) entre ces deux pièces (20 et 21).

9. Procédé selon la revendication 6, **caractérisé par le fait que** le cordon d'encollage (19) s'étend non seulement sur le périmètre, mais également sur le tronçon (19') sur la ligne d'union horizontale (26) entre les deux pièces (20 et 21).

## Claims

1. Assembly including naval metal structures (10) and a sealing fitting (13, 20 and 21) for passage of structural reinforcement profiles (11) on said naval structures said fitting (13, 20 e 21) featuring an appropriate slot (17) to allow the passage of the structural reinforcement (11), this fitting (13, 20 and 21) being applied in a perfectly adherent fashion with said crossed metal structures (10), where the latter metal structures are crossed by the structural reinforcement profiles (11), **characterized by** the fact that said fitting (13, 20 and 21) is glued on these crossed metal structures (10) by means of fireproof and elastic sealing material.

2. Assembly according to claim 1, **characterized by** the fact that the fireproof and elastic sealing material is made of a monocomponent fiber-based product known under its brand name NAVYCROSS M ™.

3. Assembly according to claim 1, **characterized by** the fact that the fitting (13, 20 and 21) has a 3 mm thickness and that it overlaps the crossed metal structure (10) by 20 mm.

4. Assembly according to claim 1, **characterized by** the fact that the fitting (13, 20 and 21) consists of one single piece.

5. Assembly according to claim 1, **characterized by** the fact that the fitting (13, 20 and 21) consists of two pieces.

6. Method of mounting the sealing fitting (13, 20 and 21) as defined in claim 1, **characterized by** the fact that before applying the fitting (13) a layer (18) of sealing material is spread on the surface of the crossed metal structure (10) on the area where the fitting (13) will overlap it, the fitting (13) is then applied by first pressing it and then by securing it more solidly to the crossed metal structure (10) by tack welding (14, 15 and 16; 22, 23, 24 and 25); finally, a bead of glue (19) is applied all around the fitting (13) contour.

7. Method of mounting according to claim 6 **characterized by** the fact that three welding tacks are applied (14, 15 and 16), two of them in the upper part of the fitting (13), at both sides of the structural reinforcement profile (11), and a third one in the lower part of the fitting (13), at the end of the slot (17).

8. Method of mounting according to claim 6 **characterized by** the fact that four welding tacks are applied (22, 23, 24 and 25), two of them in the upper part of the fitting (13), at both sides of the structural reinforcement profile (11), a third one in the lower part of the fitting (13), at the end of the slot (17), and a fourth one at the intersection between the outer edge of the two parts (20 and 21) of the fitting and the horizontal joining line (26) between said two parts (20 and 21).

9. Method of mounting according to claim 6 **characterized by** the fact that the bead of glue (19) is not only applied along the contour, but also along the segment (19') on the horizontal joining line (26) between the two parts (20 and 21).

## Patentansprüche

1. Einheit bestehend aus Marine-Metallstrukturen (10) und einem Verschlußformstück (13, 20 und 21) zum Durchgang von Verstärkungsprofilen (11) auf diesen Marinestrukturen, das besagte Verschlußformstück ist mit einem eigens dafür angebrachten Einschnitt (17) versehen, der den Durchgang des Verstärkungsprofils (11) gestattet, dieses Verschlußformstück (13, 20 und 21) ist perfekt haftend an die besagten durchquerten Metallstrukturen (10) angebracht und zwar dem Kreuzungspunkt mit dem Verstärkungsprofil (11) entsprechend, **dadurch gekennzeichnet, daß** das Verschlußformstück (13, 20 und 21) an die durchquerten Metallstrukturen (10) durch ein versiegelndes, nicht brennbares und elastisches Material aufgeklebt ist.

2. Einheit nach Anspruch 1, **dadurch gekennzeichnet, daß** das versiegelnde, nicht brennbare und elastische Material aus einem einzelbestandteiligen Faserprodukt besteht, das mit dem Handelsnamen NAVYCROSS M ™ bekannt ist.

3. Einheit nach Anspruch 1, **dadurch gekennzeichnet, daß** die Dicke des Verschlußformstückes (13, 20 und 21) 3 mm beträgt und daß die Überlappung auf der durchquerten Metallstruktur (10) 20 mm beträgt.

4. Einheit nach Anspruch 1, **dadurch gekennzeichnet, daß** das Verschlußformstück (13, 20 und 21) aus einem einzigen Stück besteht.

5. Einheit nach Anspruch 1, **dadurch gekennzeichnet, daß** das Verschlußformstück (13, 20 und 21) aus zwei Stücken besteht.

6. Verfahren zum Anbringen des Verschlußformstückes (13, 20 und 21) wie im Anspruch 1 erläutert, **dadurch gekennzeichnet, daß** man vor dem Anbringen des Verschlußformstückes (13) auf der Oberfläche der durchquerten Metallstruktur (10) im Gebiet der vorgesehenen Überlappung mit dem Verschlußformstück (13) eine Schicht (18) des versiegelnden Materials appliziert, dann das Verschlußformstück (13) anbringt, indem man einen Druck auf dasselbe ausübt, wonach man das Verschlußformstück (13) fester auf der durchquerten Metallstruktur (10) durch Lötstellen (14, 15 und 16; 22, 23, 24 und 25) fixiert und schließlich rund um den ganzen Umfang des Verschlußformstückes (13) eine Klebeschnur (19) anbringt.

7. Verfahren nach Anspruch 6 **dadurch gekennzeichnet, daß** die präventiven Lötstellen (14, 15 und 16) in Dreierzahl vorliegen, wobei sich zwei davon auf dem oberen Teil des Verschlußformstückes (13) befinden, auf den beiden Seiten des Verstärkungsprofils (11) und die dritte auf dem unteren Teil des Verschlußformstückes (13) dem Ende des Einschnittes (17) entsprechend.

8. Verfahren nach Anspruch 6, **dadurch gekennzeichnet daß** die präventiven Lötstellen in Viererzahl vorliegen, (22, 23, 24 und 25) wobei sich zwei davon auf dem oberen Teil des Verschlußformstückes (13) befinden, auf den beiden Seiten des Verstärkungsprofils (11) und die dritte auf dem unteren Teil des Verschlußformstückes (13) dem Ende des Einschnittes (17) entsprechend und die vierte dem Schnittpunkt zwischen dem äußeren Rand der beiden Stücke (20 und 21) des Verschlußformstückes und der horizontalen Verbindungslinie (26) zwischen denselben zwei Stücken (20 und 21) entsprechend.

9. Verfahren nach Anspruch 6, **dadurch gekennzeichnet, daß** die Klebeschnur (19) sich nicht nur auf den Umfang erstreckt, sondern auch im Abschnitt (19') auf der horizontalen Verbindungslinie (26) zwischen den beiden Stücken (20 und 21).
